# FASCICULE DE BREVET EUROPEEN

(11) **EP 3 182 224 B1**
(45) Date de publication et mention de la délivrance du brevet: **22.05.2019**
(21) Numéro de dépôt: 15201020.3
(22) Date de dépôt: 18.12.2015
(51) Int. Cl.: G04C 5/00, G04B 17/06, G04B 21/06, G04B 17/30

(54) **REGULATION DE SECURITE POUR ECHAPPEMENT D'HORLOGERIE**
SICHERHEITSREGULATOR FÜR UHRHEMMUNG
SAFETY REGULATOR FOR TIMEPIECE ESCAPEMENT

(43) Date de publication de la demande: 21.06.2017
(73) Titulaire: MONTRES BREGUET S.A., 1344 L'Abbaye (CH)
(72) Inventeur: Alagón Carrillo, Sebastián, 1323 Romainmôtier (CH); Légeret, Benoît, 1347 Le Sentier (CH); Sarchi, Davide, 1020 Renens (CH)
(74) Mandataire: Giraud, Eric

(56) Documents cités:
- EP-A1- 2 463 732
- EP-A2- 2 891 930
- CH-A2- 704 457
- CH-A2- 709 018
- FR-A1- 2 768 242
- JP-A- S58 221 182

## Description

### Domaine de l'invention

L'invention concerne un mécanisme d'échappement horloger, comportant au moins une roue d'échappement, et comportant un mécanisme de régulation pour dissipation de l'énergie superflue à l'accomplissement de la fonction dudit mécanisme d'échappement.

L'invention concerne encore un mouvement d'horlogerie comportant au moins un tel mécanisme d'échappement.

L'invention concerne encore une montre comportant un tel mouvement, ou/et au moins un tel mécanisme d'échappement.

L'invention concerne le domaine des mécanismes d'horlogerie destinés à être intégrés dans une montre ou dans un appareil mobile.

### Arrière-plan de l'invention

L'amélioration du rendement d'un mécanisme d'échappement est une préoccupation constante de l'industrie horlogère. A cet effet, on cherche en général à minimiser les dissipations de tous ordres, dans un échappement, car elles sont difficiles à contrôler, et altèrent le rendement de l'oscillateur. En particulier les dissipations par accélérations, notamment dues au fonctionnement propre du mécanisme, ou encore par accélérations d'origine externe notamment par chocs, et les dissipations par frottements sont des perturbations nuisibles et difficilement contrôlables.

Actuellement aucun système de dissipation contrôlée n'est utilisé sur les mécanismes d'échappement.

Le document CH704457 au nom de MONTRES BREGUET SA décrit un régulateur de mobile horloger ou de sonnerie, pour la régulation de la vitesse de pivotement, autour d'un premier axe de pivotement, d'un mobile comportant une masselotte pivotante autour d'un deuxième axe de pivotement parallèle au premier. Ce régulateur comporte des moyens de rappel de la masselotte vers le premier axe. Quand le mobile pivote à une vitesse inférieure à une consigne, cette masselotte reste confinée dans un premier volume de révolution autour du premier axe. Et, quand le mobile pivote à une vitesse supérieure à la vitesse de consigne, cette masselotte s'engage, au moins au niveau d'une portion périphérique qu'elle comporte, dans un second volume de révolution autour du premier axe contigu et extérieur au premier volume de révolution. Et cette portion périphérique coopère dans le second volume de révolution avec des moyens de régulation agencés pour provoquer le freinage du mobile et ramener sa vitesse de pivotement à la vitesse de consigne, et pour dissiper l'énergie excédentaire. Ce mécanisme décrit ainsi un système de régulation à une vitesse de fonctionnement ou de consigne, via un dispositif qui aplanit la dépendance vitesse/couple.

Le document EP 2891930 au nom de THE SWATCH GROUP RESEACH & DEVELOPMENT LTD décrit un dispositif régulateur de la vitesse angulaire relative entre une structure magnétique et un résonateur couplés magnétiquement de manière à définir ensemble un oscillateur, en particulier à échappement magnétique. La structure magnétique comprend au moins une piste annulaire formée d'un matériau magnétique dont un paramètre physique est corrélé à l'énergie potentielle magnétique de l'oscillateur, le matériau magnétique étant agencé sur la piste annulaire de sorte que ce paramètre physique varie angulairement de manière périodique. La piste annulaire comprend dans chaque période angulaire une zone d'accumulation d'énergie potentielle magnétique dans l'oscillateur adjacente à une zone d'impulsion. Le matériau magnétique, dans chaque zone d'accumulation, est agencé de manière que le paramètre physique de ce matériau magnétique augmente angulairement de manière progressive ou diminue angulairement de manière progressive, de sorte que l'énergie potentielle magnétique de l'oscillateur soit angulairement croissante lors d'une rotation de la structure magnétique relativement au résonateur.

### Résumé de l'invention

Les dissipations dans un échappement sont en général minimisées, car elles définissent le rendement de l'oscillateur. Néanmoins, en contrôlant les instants d'apparition et de disparition des frottements liés à une fonction particulière, il est possible de conserver le rendement du mécanisme concerné, tout en exploitant la dissipation pour des applications fonctionnelles, ou acoustiques, ou encore esthétiques.

Dans un mécanisme d'échappement où la roue d'échappement est classiquement entraînée par un barillet, le couple communiqué par le barillet varie au fil de sa décharge, l'énergie transmise à l'échappement est plus faible après quelques heures de fonctionnement que juste après remontage. De la même manière, il existe une variation de couple, et donc d'énergie, dépendant des rouages, en raison notamment des différences de profils, et des phénomènes tribologiques. Pour qu'un échappement soit à force constante, il est avantageux de pouvoir rendre superflue l'énergie à partir d'un certain couple, par le dimensionnement d'un mécanisme adapté; c'est le mode d'opération d'un échappement magnétique. Cette énergie rendue superflue par le fonctionnement de l'échappement doit néanmoins être dissipée d'une façon ou d'une autre. De manière plus générale, dans tout échappement classique l'énergie cinétique de l'ancre après l'impulsion, avant la venue en butée contre l'étoqueau, est une énergie superflue.

La présente invention s'attache tout d'abord à agir sur les accélérations dues au fonctionnement même du mécanisme, par un agencement qui présente en outre l'avantage de limiter l'effet indésirable des accélérations imposées par un facteur externe.

L'application du principe d'une dissipation contrôlée à une roue d'échappement permet d'obtenir une roue qui ralentit graduellement après la fonction d'impulsion. Les avantages qui en découlent sont :
- un aspect plus continu du fonctionnement,
- une répercussion moindre du choc de chute dans le reste des rouages,
- un choc de chute moins audible par le porteur,
- un choc de chute plus espacé des chocs des autres fonctions lors de la mesure (facilité de mesure),
- un rebond moindre de la roue d'échappement contre les palettes de l'ancre,
- une usure moindre.

Actuellement aucun système de dissipation contrôlée n'est utilisé sur un mécanisme d'échappement. Les dissipations par accélérations intempestives, chocs et frottements sur des échappements à force constante, qui dépendent de la tribologie, ne sont pas contrôlées.

Seul le régulateur magnétique est un système où l'énergie excédentaire est dissipée par courant de Foucault, mais son action dépend du couple appliqué, et non du positionnement des mobiles.

On peut envisager l'utilisation d'autres moyens de dissipation forcée, par exemple par frottements mécaniques, par chocs, ou par l'utilisation d'une roue folle entraînée par frottement par le rouage et qui continue de tourner un petit moment lors d'un rebond à cause de son inertie, augmentant ainsi le frottement lors d'un rebond. A nouveau, les dissipations mécaniques sont difficiles à contrôler et à dimensionner.

Tout mécanisme d'échappement nécessitant une dissipation d'énergie excédentaire, et notamment tout échappement de type échappement magnétique, gagne à inclure un système où l'amplitude et le pic de dissipation sont contrôlés. Dans l'échappement magnétique par exemple, cette énergie excédentaire provoque des rebonds visibles de la roue d'échappement contre ses butées magnétiques, qui risquent de provoquer des dérives de marche lors de micro-chocs, et sont de plus gênants d'un point de vue esthétique.

L'invention se propose de gérer la dissipation énergétique dans un mécanisme horloger comportant au moins un stator et au moins un rotor agencés pour coopérer l'un avec l'autre, en fonction des positions angulaires respectives entre ce stator et ce rotor, ou ces stators ou rotors le cas échéant.

La présente invention se propose, plus particulièrement mais non limitativement, d'exploiter une dissipation par courants de Foucault contrôlée, pour dissiper toute l'énergie excédentaire sur un seul rebond.

A cet effet, l'invention concerne un mécanisme d'échappement horloger selon la revendication 1.

L'invention concerne encore un mouvement d'horlogerie comportant au moins un tel mécanisme d'échappement.

L'invention concerne encore une montre comportant un tel mouvement, ou/et au moins un tel mécanisme d'échappement.

Le système selon l'invention peut tout aussi bien être introduit dans un échappement traditionnel, pour profiter du frottement purement visqueux, qui dissipe beaucoup plus d'énergie avant la chute, là où la vitesse de la roue est maximale, et diminue l'intensité du choc de chute. Les rebonds de la roue contre la palette de l'ancre, qui sont parfois très importants, peuvent ainsi être minimisés, et on peut éviter le risque de rupture des dents de la roue, en particulier quand elle est réalisée en silicium ou un autre matériau micro-usinable similaire, ou le risque de déformation plastique.

L'invention est favorable au contrôle de l'isochronisme. En effet, les rebonds de la roue sur un échappement limitent la fréquence, car l'alternance suivante doit intervenir à un moment où les rebonds sont atténués, pour éviter que ces derniers altèrent la fonction. Amortir rapidement ces frottements permet d'avoir des alternances plus rapprochées dans le temps, et donc d'atteindre une fréquence d'oscillateur plus élevée, ce qui permet de ce fait d'engendrer un meilleur pouvoir réglant.

Une autre application de l'invention consiste en un système de réglage fin de l'amplitude d'un balancier. En effet, il est important, lors du dimensionnement d'un oscillateur, de ne pas dimensionner une amplitude de fonctionnement trop élevée, qui risque de générer des phénomènes de rebat lors du fonctionnement du mouvement. Avec un système de frein de Foucault selon l'invention, dont la pénétration, et donc la dissipation, est réglable par l'horloger, il est possible de concevoir des balanciers fonctionnant à grande amplitude, sans aucun risque de rebat, et avec une dispersion très faible en production.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, une première variante de mécanisme d'échappement magnétique à deux pistes, entre lesquelles est disposée une culasse d'un frein de Foucault ;
- la figure 2 représente, de façon similaire à la figure 1, un exemple illustratif, qui n'est pas couvert par les revendications, sans dépendance angulaire de la dissipation, et avec un système de réglage fin pour l'horloger par réglage de la pénétration d'une culasse dans l'entrefer entre les pistes;
- la figure 3 représente, de façon similaire à la figure 1, un exemple illustratif, qui n'est pas couvert par les revendications, avec frein de Foucault sans dépendance angulaire de la dissipation, situé sur un mobile annexe avec un système de réglage fin pour l'horloger;
- la figure 4 représente, de façon similaire à la figure 1, un exemple illustratif, qui n'est pas couvert par les revendications, avec un frein magnétique avec réglage fin, dans une application de magnétisation radiale des composants magnétiques, et sur un mobile annexe ;
- la figure 5 représente, de façon similaire à la figure 1, un exemple illustratif, qui n'est pas couvert par les revendications, avec un frein magnétique ciblé, dans une application radiale, avec une dépendance angulaire de la dissipation;
- les figures 6 à 8 sont des schémas de principe, en coupe passant par l'axe de rotation du mobile, les figures 6 et 7 avec des configurations de reliefs et creux disposés radialement, et avec deux configurations différentes de parties conductrices et magnétisées, la figure 8 comporte des creux et reliefs disposés axialement ;
- la figure 9 est un schéma-blocs représentant une montre comportant un mouvement qui comporte lui-même un mécanisme d'échappement avec un mécanisme de régulation selon l'invention.

### Description détaillée des modes de réalisation préférés

L'invention se propose de gérer la dissipation énergétique dans un mécanisme horloger comportant au moins un stator et au moins un rotor agencés pour coopérer l'un avec l'autre, en fonction des positions angulaires respectives entre ce stator et ce rotor, ou ces stators ou rotors le cas échéant.

L'invention s'applique aussi bien au cas courant où au moins l'un des composants antagonistes, classiquement le stator, est fixe, qu'à un cas où le rotor est un mobile appartenant à un premier mécanisme, et le stator est un autre mobile appartenant à un deuxième mécanisme.

Pour contrôler ces variations selon les positions angulaires respectives, un mode de mise en oeuvre préféré de l'invention plus précisément décrit ici, mais non limitatif, consiste à exploiter, dans un mécanisme horloger dédié à une fonction particulière, les propriétés des courants de Foucault pour dissiper de façon ciblée l'énergie qui n'est pas nécessaire pour l'accomplissement de cette fonction particulière.

L'invention s'attache aussi à permettre à l'horloger d'effectuer un réglage fin de l'impact (positionnement) des éléments dissipatifs.

Dans des variantes particulières, un tel réglage fin peut aussi être commandé par le mouvement lui-même, en fonction de la réserve de marche restante, ou de tout autre paramètre de fonctionnement pertinent.

Ainsi, l'invention concerne un mécanisme horloger 200, notamment un mécanisme d'échappement, comportant un mécanisme de régulation 100, pour la dissipation de l'énergie superflue à l'accomplissement de la fonction de ce mécanisme horloger 200 comportant un mobile fonctionnel 300, et notamment apte à limiter l'effet des accélérations dues au fonctionnement propre du mécanisme 200, ainsi que l'effet des accélérations intempestives d'origine externe, notamment des chocs, sur un tel mobile fonctionnel 300.

Selon l'invention, ce mécanisme de régulation 100 est agencé pour contrôler une dissipation d'énergie en cas d'emballement du mobile fonctionnel 300. Le mécanisme de régulation 100 comporte au moins un rotor 10, qui est lié cinématiquement au mobile fonctionnel 300, ou bien qui est constitué par le mobile fonctionnel 300 ou est solidaire avec lui.

Ce rotor 10 comporte, ou bien une partie rotorique conductrice 11 qui est magnétiquement perméable, ou bien une partie rotorique magnétisée 12 qui est magnétisée.

Le mécanisme de régulation 100 comporte, au niveau d'une zone annulaire d'interaction magnétique, au voisinage direct et vis-à-vis de la partie rotorique conductrice 11 ou respectivement de la partie rotorique magnétisée 12, au moins un stator 20 agencé pour coopérer avec ce rotor 10.

Le stator 20 comporte alors une partie statorique magnétisée 21 qui est magnétisée, ou respectivement une partie statorique conductrice 22 magnétiquement perméable, selon l'agencement du rotor 10 avec lequel il coopère.

Par matériau conducteur on entend un conducteur électrique, portant des charges électriques, tel que cuivre, argent, ou similaire, selon les usages de l'homme du métier.

Dans la zone annulaire d'interaction magnétique, à la fois ledit rotor 10 et ledit stator 20 comportent chacun une succession de zones en relief 15, 25, dans lesquelles ledit rotor 10 ou ledit stator 20 est susceptible de venir en superposition avec respectivement ledit stator 20 ou ledit rotor 10, dans une interaction génératrice de courants de Foucault, et de zones en creux 16, 26 dans lesquelles ledit rotor 10 ou ledit stator 20 n'est pas susceptible de venir en superposition avec respectivement ledit stator 20 ou ledit rotor 10, et où l'interaction entre ledit rotor 10 et ledit stator 20 ne peut générer de courants de Foucault. La dissipation d'énergie dépend de la position angulaire relative du rotor 10 et du stator 20, et ne peut se produire que lorsque des parties pleines du rotor 10 et du stator 20 sont face à face dans la zone annulaire.

Plus particulièrement, le mécanisme de régulation 100 est agencé pour contrôler une dissipation d'énergie par courants de Foucault en cas d'emballement du mobile fonctionnel 300, dans la zone annulaire.

La vitesse du rotor 10 dépend du mécanisme 200 à réguler. Mais l'invention n'a pas pour but de réguler la vitesse de ce rotor, mais de dissiper l'énergie lors d'une accélération anormale imprimée à ce mécanisme 200.

L'invention est décrite ici, plus particulièrement pour l'application à un mécanisme d'échappement. Cette application n'est pas limitative.

Dans cette application à un mécanisme d'échappement 200, la vitesse du rotor 10 dépend de la vitesse d'une roue d'échappement 3 que comporte ce mécanisme d'échappement 200. La partie rotorique conductrice 11, ou la partie rotorique magnétisée 12, peut être tout ou partie de la roue d'échappement 3 elle-même.

La première variante de la figure 1 présente une application du système à un mécanisme d'échappement 200 de type magnétique, comportant deux parties rotoriques magnétisées 12, qui sont une roue supérieure 13 et une roue inférieure 14, ici coaxiales et parallèles, dans l'entrefer desquels est disposée parallèlement une culasse 23 formant une partie statorique conductrice 22. Cette culasse 23 comporte en périphérie une alternance de dents 4 et d'encoches 5. La roue supérieure 13 et une roue inférieure 14 comportent également des dents périphériques, respectivement 153 et 154. Les dents 4 de la culasse 23 sont agencées pour, dans certaines positions relatives, venir en face et à proximité immédiate des dents 153 ou 154, permettant l'établissement des courants de Foucault et la dissipation contrôlée d'énergie. Chacune des encoches 5 de la culasse 23 est agencée pour interdire l'interaction entre le matériau de la culasse 23 et les dents 153 ou 154 qui sont en regard de cette encoche 5 considérée. Ces dents 4 et encoches 5 de la culasse 23 gèrent ainsi la dépendance angulaire de la dissipation, qui peut alors être dimensionnée pour être maximale lors des rebonds. Le choix du matériau, de l'épaisseur et de la pénétration de la partie rotorique conductrice 11 permet de dimensionner l'intensité de la dissipation, qui peut être choisie pour fonctionner en amortissement critique, avec un arrêt sans aucun rebond.

Il est également possible d'implanter un tel dispositif sur au moins un mobile annexe 7, relié à l'échappement par un jeu de rouage, tel que visible sur les figures 3 et 4. Une telle réalisation sur un mobile annexe 7 engendre moins de contraintes d'encombrement, et peut permettre une dissipation plus importante.

Il est naturellement possible d'introduire plusieurs systèmes de dissipation ciblée, sur plusieurs mobiles différents reliés par un train de rouages. L'avantage est d'obtenir une dissipation plus importante et un moyennage des défauts des différents systèmes.

Il est avantageux de pouvoir régler l'intensité maximale des courants de Foucault, en réglant la dissipation de Foucault par une modification, manuelle ou commandée par un mécanisme, de la pénétration ou de la distance entre les parties conductrice et aimantée: partie rotorique conductrice 11 coopérant avec une partie statorique magnétisée 21, ou partie rotorique magnétisée 12 coopérant avec une partie statorique conductrice 22.

Un exemple de réalisation selon le schéma de la figure 1 constitue une réalisation minimale, non optimisée, du concept de l'invention. Une roue supérieure et une roue inférieure rotoriques comportent chacune six dents séparées par des encoches d'amplitude angulaire triple de celle des dents, tandis que la culasse statorique comporte six dents et six encoches de même amplitude. L'épaisseur de la partie statorique conductrice est de 0.2 mm, et sa conductivité est de 5.998·10⁷ S/m dans le cas d'une réalisation en cuivre. Les roues supérieure et inférieure rotoriques ont chacune l'encombrement d'une roue d'échappement usuelle d'horlogerie, et le champ rémanent des pistes magnétiques est au minimum de 1 T. La distance entre les aimants et la partie conductrice est au plus de 0.10 mm. L'énergie dissipée est ainsi de l'ordre de 0.25 µJ·ms, dans une réalisation très simple où la partie conductrice subit un très faible champ. Bien entendu, une solution avec des aimantations alternées en sens sur un mobile annexe, notamment selon la figure 3, permet d'augmenter sensiblement cette dissipation ; il en est de même avec un plus fort dimensionnement des différents composants.

Des mécanismes d'échappement magnétique sont décrits dans les demandes de brevets CH02140/13, CH01416/14 et CH01129/15 de la Société The Swatch Group Research and Development Ltd, CH01444/14 et CH 01445/14 de la Société Nivarox-FAR SA, CH01290/14 et CH01127/15 de la Société ETA Manufacture Horlogère Suisse.

La figure 2 montre un exemple illustratif, qui n'est pas couvert par les revendications, relative à une application où le mécanisme de régulation 100 comporte des premiers moyens de réglage 50 de la position angulaire du stator 20, ici constitués par une vis excentrique 6 qui permet de régler la pénétration de la partie statorique conductrice 22, ici limitée à un secteur angulaire, dans l'entrefer entre une roue supérieure 13 et une roue inférieure 14.

Une application particulière concerne le réglage fin de l'amplitude d'un balancier, par réglage de la dissipation de Foucault par une modification manuelle, ou commandée, de la pénétration ou de la distance entre la partie conductrice et la partie aimantée, dans la zone annulaire, avec un tel dispositif.

La figure 3 présente un exemple illustratif, qui n'est pas couvert par les revendications, avec un système de frein sans dépendance angulaire, sur un mobile annexe 7. Sur ce type de mobile les aimants ont des magnétisations axiales alternées:N-S, S-N, N-S. Ceci permet de maximiser la variation de champ, sur la dépendance angulaire, et donc de maximiser la variation de flux magnétique lorsque la partie conductrice est en mouvement dans le champ des aimants. Le frein étant proportionnel à la variation de flux, on obtient un frein maximal quand les aimants de la partie supérieure sont alignés avec ceux de la partie inférieure, N-S en face de N-S, et un frein minimal quand les aimants sont en opposition, N-S en face de S-N. Cette variante permet une forte dissipation grâce à une grande liberté de dimensionnement, car il n'y a pas d'impact direct sur les fonctions de l'échappement, contrairement à la variante de la figure 2, et grâce à l'utilisation d'aimants en terre rare.

Plus particulièrement, le mécanisme de régulation 100 comporte des deuxièmes moyens de réglage 60 de la position angulaire d'au moins un des rotors 10 par rapport aux autres : un réglage fin se fait en tournant l'une des roue supérieure 13 et roue inférieure 14, constituées ici de plaques d'aimants, par rapport à l'autre, à l'aide d'un pignon de commande 61, afin de désindexer les aimants et de diminuer la variation de flux magnétique provoquée par une rotation du mobile. Les aimants en terre rare peuvent avoir une direction de magnétisation alternée ou non.

On peut encore réaliser un tel mécanisme en utilisant une partie rotorique conductrice 11 coopérant avec une partie statorique magnétisée 21, ou une partie rotorique magnétisée 12 coopérant avec une partie statorique conductrice 22, qui sont agencées pour se rapprocher axialement, au lieu de faire varier la pénétration.

La modulation de l'amplitude d'énergie dissipée peut, encore, être obtenue grâce à une variation de l'épaisseur de la partie conductrice ou de la partie magnétisée. On peut ainsi réaliser un tel mécanisme notamment en utilisant une partie rotorique conductrice 11 coopérant avec une partie statorique magnétisée 21, ou une partie rotorique magnétisée 12 coopérant avec une partie statorique conductrice 22, dont l'épaisseur varie, au lieu de faire varier la pénétration.

En ce qui concerne la variation de la dissipation en fonction de la variation d'épaisseur, la dépendance est à peu près linéaire: en imposant une variation d'épaisseur de 50%, on obtient, sur l'exemple cité plus haut sur la base de la figure 1, une variation de dissipation voisine de 50%, ce qui, en combinaison avec la vitesse élevée de la roue d'échappement lors de la phase de dissipation, suffit à dissiper l'énergie superflue d'origine interne au mécanisme. Le cas limite de variation d'épaisseur est bien sûr une variation de 100%, ce qui revient aux encoches séparant les dents illustrées sur les figures.

Pour tenir compte de contraintes particulières d'encombrement, on peut préférer des constructions avec une magnétisation non-axiale, typiquement radiale, des composants magnétiques.

La figure 4 montre un exemple illustratif, qui n'est pas couvert par les revendications, avec une application radiale, qui est de ce fait moins encombrante axialement, avec un anneau conducteur 8 formant une partie rotorique conductrice 11, dont la distance par rapport à un aimant 9 qui constitue une partie statorique magnétisée 21 et est porté par une bascule 90 réglable par une vis excentrique 6.

La figure 5 présente un exemple illustratif, qui n'est pas couvert par les revendications, avec un système radial avec réglage fin, avec une partie rotorique conductrice 11 solidaire d'une roue d'échappement 3, et avec une dépendance angulaire de la dissipation, obtenue par un profil périphérique variable avec des reliefs 31 et des creux 32 en périphérie de cette partie rotorique conductrice 11. Là aussi, une bascule 90, qui porte un aimant 9 qui constitue une partie statorique magnétisée 21, est réglable en position, par une vis excentrique 6.

L'invention concerne plus particulièrement un mécanisme d'échappement 200 horloger, comportant au moins une roue d'échappement 300, et ce mécanisme d'échappement 200 comporte un tel mécanisme de régulation 100, agencé pour limiter l'effet des accélérations, notamment chocs, sur cette roue d'échappement 300.

L'invention concerne encore un mouvement d'horlogerie 400 comportant au moins un tel mécanisme d'échappement 200.

L'invention concerne encore une montre 500 comportant au moins un tel mouvement d'horlogerie 400, ou/et au moins un tel mécanisme de régulation 100.

Par exemple, la montre 500 comporte un autre mécanisme 600, indépendant du mouvement 400, contrôlé par un tel mécanisme de régulation 100.

L'invention est encore applicable à d'autres appareils mobiles, tels qu'appareils d'équipement automobile, naval, aérien, retardateurs pour munitions, ou similaires.

Afin de protéger l'extérieur de la montre, en particulier le porteur et les appareils sensibles, contre les champs magnétiques d'un tel système, et afin d'accroître l'efficacité de ce système il est possible et avantageux d'introduire un blindage ferromagnétique, non illustré sur les figures.

La génération de courants de Foucault est liée à une variation de champ, les premiers étant précisément générés par le second (variation locale au mieux). Sur la variante de la figure 1, via les dents de la roue et les dégagements, le champ varie de la même manière qu'il varierait avec une épaisseur qui change (au sens strict, il s'agit même du cas limite où l'épaisseur varie entre 0 et une valeur fixe). Sur la figure 5, qui représente un exemple illustratif, qui n'est pas couvert par les revendications, c'est l'épaisseur radiale de conducteur et sa proximité au champ qui varient tous les deux, le même système est encore envisageable avec une variation axiale d'épaisseur.

En somme, l'invention procure de nombreux avantages :
- la suppression des rebonds, sans pour autant affecter le rendement,
- l'amélioration des sécurités, avec un fonctionnement amélioré lors de micro-chocs,
- un fonctionnement plus continu des rouages,
- un réglage fin de l'amplitude des oscillateurs, et notamment autorisant une haute amplitude sans risque de rebat,
- des chocs de chute moins audibles, tout en étant plus facilement identifiables, et temporellement plus espacés des chocs des autres fonctions, ce qui procure une nouvelle facilité de mesure,
- une usure moindre, et
- moins de limitation de la fréquence.

On notera que l'invention se distingue de l'enseignement pré-cité du document CH704457 au nom de MONTRES BREGUET SA, car ici l'invention ne s'adapte pas au couple imposé, mais provoque un frein purement visqueux qui dépend de la position de la partie magnétique par rapport à la partie conductrice, et donc de la fonction en cours. Par contre un couple plus élevé engendrera toujours une vitesse de fonctionnement plus élevée. D'ailleurs, aucune régulation de vitesse à proprement parler n'a lieu, mais il s'agit plutôt de dissiper de l'énergie qui n'est pas réellement utilisée par le mécanisme en aval ou en amont.

L'invention se distingue aussi notablement des enseignements du document pré-cité EP 2891930 au nom de THE SWATCH GROUP RESEACH & DEVELOPMENT LTD, dont le principe d'interaction est différent de celui de l'invention (force magnétique sans effet d'induction) et le dispositif vise à obtenir une fréquence constante via l'excitation magnétique d'un oscillateur. Les forces magnétiques y servent à transmettre une impulsion où une butée à la partie oscillante.

## Revendications

1. Mécanisme d'échappement (200) horloger, comportant au moins une roue d'échappement (300), et comportant un mécanisme de régulation (100) pour dissipation de l'énergie superflue à l'accomplissement de la fonction dudit mécanisme d'échappement (200), ledit mécanisme de régulation (100) étant agencé pour limiter l'effet des accélérations sur ladite roue d'échappement (300) et pour contrôler une dissipation d'énergie en cas d'emballement de ladite roue d'échappement (300), ledit mécanisme de régulation (100) comportant au moins un rotor (10) lié cinématiquement à ladite roue d'échappement (300) ou constitué par ladite roue d'échappement (300) et comportant, ou bien une partie rotorique conductrice (11) qui est magnétiquement perméable, ou bien une partie rotorique magnétisée (12) qui est magnétisée, et ledit mécanisme de régulation (100) comportant, au niveau d'une zone annulaire d'interaction magnétique, au voisinage direct et vis-à-vis de ladite partie rotorique conductrice (11) ou respectivement de ladite partie rotorique magnétisée (12), au moins un stator (20) comportant une partie statorique magnétisée (21) qui est magnétisée, ou respectivement une partie statorique conductrice (22) magnétiquement perméable, dont, dans ladite zone annulaire d'interaction magnétique, à la fois ledit rotor (10) et ledit stator (20) comportent chacun une succession de zones en relief (15 ; 25) dans lesquelles ledit rotor (10) ou ledit stator (20) est susceptible de venir en superposition avec respectivement ledit stator (20) ou ledit rotor (10), dans une interaction génératrice de courants de Foucault, et de zones en creux (16 ; 26) dans lesquelles ledit rotor (10) ou ledit stator (20) n'est pas susceptible de venir en superposition avec respectivement ledit stator (20) ou ledit rotor (10), et où l'interaction entre ledit rotor (10) et ledit stator (20) ne peut générer de courants de Foucault, et dont ledit mécanisme de régulation (100) est agencé pour contrôler une dissipation d'énergie par courants de Foucault dans ladite zone annulaire en cas d'emballement de ladite roue d'échappement (300), la dissipation d'énergie dépendant de la position angulaire relative dudit rotor (10) et dudit stator (20) et ne se produisant que lorsque des parties pleines dudit rotor (10 et dudit stator (20) sont face à face dans ladite zone annulaire.

2. Mécanisme de régulation (100) selon la revendication 1, **caractérisé en ce que** ladite partie conductrice ou/et ladite partie magnétisée a une épaisseur variable permettant la modulation de l'amplitude d'énergie dissipée.

3. Mécanisme d'échappement (200) selon l'une des revendications 1 à 2 **caractérisé en ce que** ledit mécanisme de régulation (100) comporte une dite partie rotorique (11) conductrice en coopération avec une dite partie statorique (21) magnétisée, ou une dite partie rotorique (12) magnétisée en coopération avec une dite partie statorique (22), qui sont agencées pour se rapprocher axialement sous l'action de moyens de réglage.

4. Mécanisme d'échappement (200) selon l'une des revendications 1 à 3, **caractérisé en ce que** ledit mécanisme de régulation (100) comporte au moins un mobile annexe (7) comportant un dit rotor (10) et relié à l'échappement par un jeu de rouage.

5. Mécanisme d'échappement (200) selon l'une des revendications 1 à 4 **caractérisé en ce que** ledit mécanisme de régulation (100) comporte plusieurs systèmes de dissipation ciblée, sur plusieurs mobiles différents reliés par un train de rouages, de façon à obtenir une dissipation plus importante et un moyennage des défauts des différents systèmes.

6. Mouvement d'horlogerie (400) comportant au moins un mécanisme d'échappement (200) selon l'une des revendications 1 à 5.

7. Montre (500) comportant au moins un mouvement d'horlogerie (400) selon la revendication 6, ou/et au moins un mécanisme d'échappement (200) selon l'une des revendications 1 à 5.

## Patentansprüche

1. Uhren-Hemmungsmechanismus (200), umfassend mindestens ein Hemmungsrad (300) und einen Regelmechanismus (100) für das Abführen von Energie, die für den Betrieb des Hemmungsmechanismus (200) unnötig ist, wobei der Regelmechanismus (100) dafür ausgelegt ist, die Wirkung von Beschleunigungen auf das Hemmungsrad (300) zu begrenzen und ein Energieabführen im Fall eines Durchdrehens des Hemmungsrades (300) zu steuern, wobei der Regelmechanismus (100) mindestens einen Rotor (10) umfasst, der mit dem Hemmungsrad (300) kinematisch verbunden ist oder durch das Hemmungsrad (300) gebildet ist und entweder einen leitenden Rotorabschnitt (11), der magnetisch permeabel ist, oder einen magnetisierten Rotorabschnitt (12), der magnetisiert ist, aufweist, wobei der Regelmechanismus (100) in Bezug auf einen ringförmigen Bereich magnetischer Wechselwirkung in direkter Umgebung und gegenüber dem leitenden Rotorabschnitt (11) bzw. dem magnetisierten Rotorabschnitt (12) mindestens einen Stator (20) umfasst, der einen magnetisierten Statorabschnitt (21), der magnetisiert ist, bzw. einen magnetisch permeablen leitenden Statorabschnitt (22) aufweist, wobei in dem ringförmigen Bereich magnetischer Wechselwirkung sowohl der Rotor (10) als auch der Stator (20) jeweils eine Folge von erhöhten Bereichen (15; 25), in denen der Rotor (10) oder der Stator (20) mit dem Stator (20) bzw. mit dem Rotor (10) in einer Wirbelströme erzeugenden Wechselwirkung überlagerbar sind, und vertieften Bereichen (16; 26) aufweisen, in denen der Rotor (10) oder der Stator (20) nicht mit dem Stator (20) bzw. mit dem Rotor (10) überlagerbar sind und die Wechselwirkung zwischen dem Rotor (10) und dem Stator (20) dann keine Wirbelströme erzeugen kann, und wobei der Regelmechanismus (100) dafür ausgelegt ist, ein Abführen von Energie durch Wirbelströme in dem ringförmigen Bereich im Fall eines Durchdrehens des Hemmungsrades (300) zu steuern, wobei das Abführen von Energie von der relativen Winkelposition des Rotors (10) und des Stators (20) abhängt und nur dann entsteht, wenn sich die frei stehenden Teile des Rotors (10) und des Stators (20) in dem ringförmigen Bereich einander gegenüber befinden.

2. Regelmechanismus (100) nach Anspruch 1, **dadurch gekennzeichnet, dass** der leitende Teil und/oder der magnetisierte Teil eine veränderliche Dicke aufweisen, was die Modulation der Amplitude der abgeführten Energie ermöglicht.

3. Hemmungsmechanismus (200) nach einem der Ansprüche 1 bis 2, **dadurch gekennzeichnet, dass** der Regelmechanismus (100) einen leitenden Rotorabschnitt (11), der mit einem magnetisierten Statorabschnitt (21) zusammenwirkt, oder einen magnetisierten Rotorabschnitt (12), der mit einem Statorabschnitt (22) zusammenwirkt, umfasst, die derart angeordnet sind, dass sie sich unter der Wirkung von Regulierungsmitteln axial annähern.

4. Hemmungsmechanismus (200) nach einem der Ansprüche 1 bis 3, **dadurch gekennzeichnet, dass** der Regelmechanismus (100) mindestens ein angehängtes Drehteil (7) umfasst, das den Rotor (10) enthält und mit der Hemmung über einen Räderwerksatz verbunden ist.

5. Hemmungsmechanismus (200) nach einem der Ansprüche 1 bis 4, **dadurch gekennzeichnet, dass** der Regelmechanismus (100) mehrere Systeme zum gezielten Abführen an mehreren verschiedenen Drehteilen umfasst, die durch einen Räderwerkzug verbunden sind, um ein größeres Abführen und eine Mittelung von Fehlern der verschiedenen Systeme zu erhalten.

6. Uhrwerk (400), umfassend mindestens einen Hemmungsmechanismus (200) nach einem der Ansprüche 1 bis 5.

7. Uhr (500), umfassend mindestens ein Uhrwerk (400) nach Anspruch 6 und/oder mindestens einen Hemmungsmechanismus (200) nach einem der Ansprüche 1 bis 5.

## Claims

1. Timepiece escapement mechanism (200) including at least one escape wheel (300) and including a regulating mechanism (100) for dissipation of energy superfluous to the achievement of the function of said escapement mechanism (200), said regulating mechanism (100) being arranged to limit the effect of accelerations on said escape wheel (300) and to control a dissipation of energy in the event of racing by said escape wheel (300), said regulating mechanism (100) including at least one rotor (10) kinematically connected to said escape wheel (300) or formed by said escape wheel (300), and including either a conductive rotor part (11) which is magnetically permeable, or a magnetized rotor part (12) which is magnetized, and said regulating mechanism (100) including, on an annular area of magnetic interaction, in direct proximity and opposite to said conductive rotor part (11) or respectively said magnetized rotor part (12), at least one stator (20) including a magnetized stator part (21) which is magnetized, or respectively a magnetically permeable conductive stator part (22), of which, in said annular area of magnetic interaction, both said rotor (10) and said stator (20) each include a succession of raised areas (15; 25) in which said rotor (10) or said stator (20) is capable of moving into superposition respectively with said stator (20) or said rotor (10) in an interaction generating eddy currents and hollow areas (16, 26), in which said rotor (10) or said stator (20) is not capable of moving into superposition respectively with said stator (20) or said rotor (10), and wherein the interaction between said rotor (10) and said stator (20) cannot generate eddy currents, and of which said regulating mechanism (100) is arranged to control a dissipation of energy through eddy currents in said annular area in the event of racing by said escape wheel (300), the energy dissipation depending on the relative angular position of said rotor (10) and said stator (20) and only occurring when solid parts of said rotor (10) and of said stator (20) face each other in said annular area.

2. Regulating mechanism (100) according to claim 1, **characterized in that** said conductive part and/or said magnetized part has a variable thickness allowing modulation of the amplitude of dissipated energy.

3. Escapement mechanism (200) according to either claim 1 or claim 2, **characterized in that** said regulating mechanism (100) includes one said conductive rotor part (11) engaging with one said magnetized stator part (21), or one said magnetized rotor part (12) engaging with one said stator part (22), which are arranged to axially move closer to one another under the effect of adjustment means.

4. Escapement mechanism (200) according to one of claims 1 to 3, **characterized in that** said regulating mechanism (100) includes at least one subsidiary wheel set (7) including one said rotor (10) and connected to the escapement by a gear train.

5. Escapement mechanism (200) according to one of claims 1 to 4, **characterized in that** said regulating mechanism (100) includes a plurality of targeted dissipation systems, on a plurality of different wheel sets connected by a gear train, so as to achieve greater dissipation and the averaging of the errors of the different systems.

6. Timepiece movement (400) including at least one escapement mechanism (200) according to one of claims 1 to 5.

7. Watch (500) including at least one timepiece movement (400) according to claim 6 and/or including at least one escapement mechanism (200) according to one of claims 1 to 5.
